# EUROPÄISCHE PATENTSCHRIFT

(11) **EP 0 555 688 B1**
(45) Veröffentlichungstag und Bekanntmachung des Hinweises auf die Patenterteilung: **18.12.1996**
(21) Anmeldenummer: 93101187.8
(22) Anmeldetag: 27.01.1993
(51) Int. Cl.: F21S 3/14, F21V 23/06

(54) **Leuchtstoffleuchte**
Fluorescent lamp
Lampe fluorescente

(30) Priorität: 13.02.1992 DE 4204221
(43) Veröffentlichungstag der Anmeldung: 18.08.1993
(73) Patentinhaber: A. & H. Meyer GmbH Leuchten und Büroelektrik, D-4926 Dörentrup (DE)
(72) Erfinder: Meyer, Horst, W-4926 Dörentrup (DE)
(74) Vertreter: Hanewinkel, Lorenz, Dipl.-Phys.

(56) Entgegenhaltungen:
- DE-U- 8 525 839
- FR-A- 1 365 013

## Beschreibung

Die Erfindung bezieht sich auf eine Leuchtstoffleuchte nach dem einleitenden Teil des Anspruchs 1. Eine solche ist in dem Dokument FR-A-1.365.013 beschrieben.

Zum Aneinanderreihen derartiger Leuchtstoffleuchten werden bisher zusätzliche Kupplungsstücke eingesetzt, die die in dem Gehäuse fest angeordneten Steckverbinder mechanisch und elektrisch verbinden.

Diese zusätzlichen Kupplungsstücke sind verhältnismäßig teuer und beeinträchtigen somit die Gesamtkosten der Leuchten.

Weiterhin ist es in der Praxis bekannt geworden, die Steckverbinder in den Leuchtengehäusen verschiebbar anzuordnen, in dem in einer Wandung des Leuchtengehäuses ein Längsschlitz ausgespart ist, durch den eine Schraube faßt, welche in den Steckverbinder eingreift und diesen somit in zwei verschobenen Stellungen festlegt.

Hierbei wird die Schraube aber direkt in den Anschlußblock des Steckverbinders hineingeschraubt und dabei ist keine einwandfreie elektrische Sicherheit gegeben, da bei unsachgemäßem Einschrauben oder unsachgemäßem Schrauben eine Beschädigung der elektrischen Teile im Steckverbinder entstehen kann.

Aufgabe der Erfindung ist es, eine nach der eingangs genannten Art aufgebaute Leuchtstoffleuchte zum Aneinanderreihen und somit elektrischen Verbinden mehrerer Leuchten zu schaffen, bei der die verschiebbaren Steckverbinder in einfacher und elektrisch sicherer Weise in dem Gehäuse angeordnet und bequem in die beiden Endstellungen verschiebbar und in diesen arretierbar sind, wobei für die Verschiebung und Arretierung einfache Mittel an den Endkappen vorgesehen sein sollen, die für die Arretierung eine Beschädigung an elektrischen Teilen der Steckverbinder ausschließen.

Diese Aufgabe wird erfindungsgemäß durch die kennzeichnenden Merkmale des Patentanspruches 1 gelöst. Die in den einzelnen Unteransprüchen aufgeführten Gestaltungsmerkmale stellen vorteilhafte und förderliche Weiterbildungen der Aufgabenlösung dar.

Die Leuchtstoffleuchte ist zum Aneinanderreihen mehrerer Leuchten mit besonders gestalteten Endkappen ausgestattet, in denen die Steckverbinder elektrisch sicher in die beiden Endstellungen verschiebbar und arretierbar gelagert sind.

Die Steckverbinder sind dabei jeweils mit einem Verstellblock ausgerüstet, der vorzugsweise auf den Domen oder in den Löchern des Anschlußblockes der Steckverbinder durch Aufstecken, Aufclipsen od. dgl. festgelegt ist, und durch den mittels einer Schraube oder durch Rastmittel die Verschiebung und Endstellenarretierung erfolgt.

Der Steckverbinder und/oder Verstellblock sind vorzugsweise in einer an die Endkappe angeformten Schiebeführungen gelagert, und somit durch die Kunststoffausführung der Endkappe elektrisch gesichert gegenüber dem Gehäuse untergebracht.

Bei der Verschiebung der Steckverbinder mittels einer Schraube greift diese in den aus Kunststoff bestehenden Verstellblock ein und dabei zwischen zwei benachbarten Domen hindurch, so daß diese Schraube keine Berührung oder Beschädigung mit den elektrischen Teilen im Steckverbinder eingehen kann und somit die geforderte elektrische Sicherheit gewährleistet ist.

Weiterhin läßt sich der Verstellblock mit dem Steckverbinder durch Rastmittel in beiden Endstellungen arretieren und ohne Schraube mittels Werkzeug, von Hand bzw. über einen Betätigungsstift in die beiden Endstellungen bewegen. Diese Rastmittel sind dabei an der Endkappe angeformt oder aber als Teil des Verstellblockes ausgebildet.

Die einstückige Endkappe mit der Verschiebeführung, den Rastmitteln und dem Abstandshalter (Schraubenführung) sowie das Verstellteil mit Rastmittel sind einfach und kostengünstig herstellbare Kunststoffteile, die äußerst leicht an und in dem Gehäuse zu montieren sind.

Auf den Zeichnungen ist ein Ausführungsbeispiel der Erfindung in Variationen dargestellt. Es zeigt:
- Fig. 1: eine perspektivische Darstellung einer Leuchtstoffleuchte mit langgestrecktem Leuchtengehäuse und am Stirnende angeordneten Endkappen mit Aussparungen und in das Gehäuse eingeschobenen elektrischen Steckverbindern,
- Fig. 2: eine perspektivische Darstellung einer Endkappe mit elektrischem Steckverbinder und daran angebrachtem Verstellblock bei aus der Endkappe zur Aneinanderreihung benachbarter Leuchten teilweise herausgeschobenem Steckverbinder,
- Fig. 3: einen Endabschnitt der Leuchte im teilweisen Schnitt mit in das Gehäuse eingeschobenem Steckverbinder mit Verstellblock und in diesen eingreifenden Schraube,
- Fig. 3 a: eine Rückansicht der Endkappe mit Steckverbinder und Verstellblock und Loch für die in den Verstellblock eingreifende Schraube,
- Fig. 4: eine Unteransicht im teilweisen Schnitt der Endkappe mit herausgeschobenem Steckverbinder und Verstellblock sowie federnden Rastmitteln zur Arretierung der beiden Verschiebestellungen,
- Fig. 5: eine Innenansicht im teilweisen Schnitt der Endkappe mit ausgeschobenem Steckverbinder und federnden Rastmitteln,
- Fig. 6: eine Draufsicht auf die Endkappe mit Rastmitteln am Verstellblock und Gegenstücken in einer Kappenwandung in der ausgeschobenen Stellung des Steckverbinders und arretiertem Verstellblock,
- Fig. 7: einen senkrechten Schnitt durch die Endkappe nach Fig. 6 mit eingeschobenem Steckverbinder und arretiertem Verstellblock,
- Fig. 8 und 9: eine Draufsicht und einen senkrechten Schnitt der Endkappe in den beiden Stellungen von Steckverbinder und Verstellblock gemäß Fig. 6 und 7, jedoch mit Betätigungsstift an den Rastmitteln,
- Fig. 10: eine perspektivische Darstellung des Verstellblockes gemäß Fig. 8 und 9 mit federnder Zunge, Rastnocken und Betätigungsstift,
- Fig. 11: eine Seitenansicht des Verstellblockes in der Arretierstellung seines Rastnockens
und
- Fig. 12: eine Seitenansicht des Verstellblockes in der Verschiebestellung seines Rastnockens bei verformter Federzunge.
- Fig. 13 und 14: perspektivische Darstellungen zweiter benachbarter Endkappen,
- Fig. 15: eine perspektivische Darstellung eines Steckverbinders,
- Fig. 16: eine perspektivische Darstellung eines plattenförmigen Verstellteiles mit Rastzungen,
- Fig. 17: eine Seitenansicht im teilweisen Schnitt einer Endkappe mit herausgezogenem und durch das Verstellteil arretiertem Steckverbinder,
- Fig. 18: eine Seitenansicht im teilweisen Schnitt der benachbarten Endkappe mit in derselben festgelegtem Steckverbinder ohne Verstellteil,
- Fig. 19: eine Draufsicht auf die Endkappe in der Arretierstellung des herausgezogenen Steckverbinders durch das Verstellteil.

Die Leuchtstoffleuchte weist ein langgestrecktes, an einer Wand- oder Deckenfläche festlegbares, in sich elektrische Betriebsbauelemente aufnehmendes und außenseitig Fassungssockel (2) für eine Leuchtstoffröhre (3) tragendes Gehäuse (1) auf, das an beiden Stirnenden durch je eine Endkappe (4) verschlossen ist. Jede Endkappe (4) hat eine Aussparung (5) zum Zugang zu einem im Gehäuse (1) angeordneten elektrischen Steckverbinder (6) in Form eines Stecker- und Buchsenteiles. Mindestens ein, vorzugsweise beide Steckverbinder 6) sind zum Aneinanderreihen von Leuchtstoffleuchten durch die Aussparung (5) der Endkappen (4) teilweise aus dem Gehäuse (1) herausschiebbar und in beiden Stellungen lagefixierbar.

Hierfür ist am Steckverbinder (6) auf dessen Domen (7) oder in Löchern (7a) des Steckverbinders (6) ein Verstellteil (8/31)) in Block- oder Plattenform aus Kunststoff festgelegt und die Endkappe (4) weist eine sich in das Gehäuse (1) hinein erstreckende Schiebeführung (9) auf, in der der Steckverbinder (6) und/oder das Verstellteil (8/31) verschiebbar lagert (lagern); das Verstellteil (8/31) mit dem Steckverbinder (6) ist mittels einer in Schieberichtung verlaufenden Schraube (10) oder manuell verschiebbar, d.h. in das Gehäuse (1) hinein und zum elektrischen Aneinanderreihen von Leuchten aus dem Gehäuse (1) herausschiebbar und durch die Schraube (10) und/oder durch Rastmittel (11/12(32) in beiden Verschiebestellungen arretierbar.

Die Schiebeführung (9) verläuft in Verlängerung der Aussparung (5) rechtwinklig zu der die Aussparungen (5) aufweisenden Klappen-Außenwand (13) und ist als im Querschnitt hinterschnittenes, teilweise offenes Profil einteilig mit der Endkappe (4) ausgebildet und umgreift mindestens den Steckverbinder (6) verschiebegeführt.

Die Schiebeführung (9) hat einen rechteckig-C-förmigen Querschnitt und bildet drei Anlagewände (14,15,16) und zwei Anlagekanten (17,18) für den Anschlußblock (19) des Steckverbinders (6).

Vom Anschlußblock (19) gehen rechtwinklig zu den Domen (7) die Stecker- bzw. Buchsenteile (20) des Steckverbinders (6) ab.

Das auf die Dome (7) des Anschlußblockes (19) des Steckverbinders (6) aufgesteckte oder mit Steckansätzen in die Löcher (7a) des Steckverbinder-Anschlußblockes (19) eingesteckte Verstellteil (8) ist von einem säulenförmigen Quadrat- oder Rechteckblock als Verstellblock gebildet und liegt an den an der offenen Seite der Schiebeführung (9) verlaufenden Anlagekanten (17,18) verschiebbar geführt an.

Die Anlagewand (16) ist entsprechend der Außenwand (13) über die Schiebeführung (9) hinaus als Wand (21) verlängert und bildet mit der Außenwand (13) einen Winkel und an einem Winkelende liegt dann die Schiebeführung (9) -vgl. Fig. 2-.

Diese Endkappe (4) greift mit ihrer Wand (21), der Schiebeführung (9) und einem innen an der Außenwand (13) angeformten Steg (22) in das aus Metall bestehende, aus zwei miteinander durch Schrauben (35) verbundenen Profilen (1a, 1b), vorzugsweise Winkelprofilen, gebildete Gehäuse (1) ein und die Außenwand (13) der Eckkappe (4) überdeckt und verschließt die offene Stirnseite des Gehäuses (1).

Von der Außenseite der Kappenaußenwand (13) ist eine Schraube (10) in den Verstellblock (8) zur Verschiebung des Verstellblockes (8) mit Steckverbinder (6) eingeschraubt, wobei diese Schraube (10) zwischen zwei benachbarten Domen (7) hindurchgreift (vgl. Fig. 3 a), so daß durch die Schraube (10) eine Beschädigung der elektrischen Anschlüsse in den Domen (7) ausgeschlossen wird.

Wie in Fig. 3 und 3 a gezeigt, ist die Schiebeführung (9) in sich starr ausgeführt und bildet mit der Endkappe (4) ein steifes Teil, in dem der Steckverbinder (6) und Verstellblock (8) nur durch die Schraube (10) in seine beiden Endstellungen verschoben (in das Gehäuse (1) hineingedrückt und aus dem Gehäuse (1) herausgezogen wird.

Gemäß der abgewandelten Ausführung nach Fig. 2, 4, 5 können zusätzlich zu der Schraube (10) Rastmittel (11) vorgesehen sein.

Hierfür ist z.B. die Anlagewandung (16) der Schiebeführung (9) als federnde Zunge (16a) mit Rastvorsprüngen (11) für die Arretierung des durch die Schraube (10) in das Gehäuse (1) hineingeschobenen und aus dem Gehäuse (1) herausgeschobenen Steckverbinders (6) ausgebildet.

Die Verschiebung erfolgt über den Verstellblock (8) durch die Schraube (10) und zwei an der Zunge (16a) angeformte Rastvorsprünge (11) in Nocken- oder Wulstform fixieren den Steckverbinder (6) mit seinem Anschlußblock (19) in beiden Endstellungen.

Auch kann eine Anlagekante (18) der Schiebeführung (9) in sich federnd ausgebildet und mit Rastvorsprüngen (11) für die Arretierung des mit dem Steckverbinder (6) durch die Schraube (10) in das Gehäuse (1) hinein und aus dem Gehäuse (1) herausgeschobenen Verstellblockes (8) versehen sein, so daß dann der Verstellblock (8) selbst in den Endstellungen fixiert wird und der Steckverbinder (6) durch den Verstellblock (8) frei in der Schiebeführung (9) verschiebbar ist (vgl. strichpunktierte Darstellung der Rastvorsprünge (11) in Fig. 4, wobei dann die federnde Zunge (16a) entfällt).

Bei der weiteren Ausführung nach Fig. 6 bis 12 erfolgt die Verschiebung von Verstellblock (8) ohne Schraube (10), sondern hier weist der Verstellblock (8) eine angespritzte, federnde Zunge (23) mit einem daran angeformten Rastnocken (12) auf, mit dem der Verstellblock (8) in beiden Verschiebestellungen in jeweils ein Loch (24) der Anlagewandung (21) neben der Schiebeführung (9) einrastet.

Die federnde Zunge (23) ist von einem an einem Säulenende des Verstellblockes (8) durch eine ausgenommene Nut (25) elastisch gegenüber dem Verstellblock (8) bewegbaren Steg gebildet, der auf seinem freien, bewegbaren Randbereich den Rastnocken (12) mit kreisförmiger oder eckiger Grundform angeformt trägt.

Deckungsgleich zu den beiden Löchern (24) sind in dem Gehäuse (1) zwei Löcher (26) zum Ansetzen eines Werkzeuges, wie Schraubendreher, ausgespart, durch die zum Verschieben des Verstellblockes (8) der Rastnocken (12) aus dem Loch (24) herausgedrückt werden kann, der durch die federnde Zunge (23) auf den Verstellblock (8) zu gedrückt werden kann und dann beim Verschieben unter der Wandung (21) entlanggleitet und beim Erreichen des zweiten Loches (24) automatisch in dieses wieder einrastet (Fig. 11, 12, 6 und 7). Die Verschiebung des Verstellblockes (8) mit Steckverbinder (6) wird hierbei durch Erfassen der Stecker- bzw. Buchsenteile (20) von Hand vorgenommen.

Weiterhin läßt sich auf dem Rastnocken (12) der federnden Verstellblockzunge (23) ein Betätigungsstift (27) anformen, durch den der Rastnocken (12) werkzeuglos und nur von Hand aus dem Loch (24) herausgedrückt und mit dem der Verstellblock (8) von einem zum anderen Loch (24) von Hand verschoben wird.

Hierfür ist zwischen den beiden Löchern (24) für den Rastnocken (12) des Verstellblockes (8) in der Wandung (21) der Endkappe (4) und in der Wandung des Gehäuses (1) ein Längsschlitz (28) ausgespart, der die Verschiebung des Betätigungsstiftes (27) von einem zum anderen Loch (24) zuläßt (Fig. 8, 9 und 10).

Bei einer nicht dargestellten Ausführung ist die Schiebeführung (9) derart gestaltet, daß sie beide Teile (6,8) gemeinsam verschiebbar führt oder aber nur den Verstellblock (8) verschiebbar führt, der dann den führungslosen Steckverbinder (6) durch die Dom-Steck-Verbindung lagegesichert mitnimmt.

Zum Aneinanderreihen von Leuchten kann in jeder Leuchte ein Steckverbinder (6) verschiebbar und der andere (6) fest angeordnet, oder aber beide Steckverbinder (6) verschiebbar vorgesehen sein.

Für das Aneinanderreihen benachbarter Leuchten wird ein Steckverbinder (6) herausgeschoben und der Steckverbinder (6) der benachbarten Leuchte bleibt im Gehäuse (1) oder aber es werden beide Steckverbinder (6) auf halber Länge aus ihrem Gehäuse (1) herausgeschoben, so daß jeder Steckverbinder (6) der benachbarten Leuchten nur einen halben Verschiebeweg macht.

Mit (29) ist eine am Gehäuse (1) oder an der Leuchtstoffröhre (3) abnehmbar festlegbare Abdeckung in Fig. 1 bezeichnet.

(30) sind die elektrischen Kabel, welche die Steckverbinder (6) mit den Betriebsbauteilen der Leuchte verbinden.

Gemäß der weiteren Ausführung nach Fig. 14 bis 19 ist das Verstellteil (31) von einer auf den Domen (7) durch Steckverbindung festgelegten Platte gebildet, die mindestens eine, vorzugsweise zwei Rastzungen (32) aufweist, welche in der aus der Endkappe (4) herausgezogenen Kupplungsstellung hinter den Rand (5a) der Endkappe (4) arretierend verrasten.

Die beiden Rastzungen (32) des plattenförmigen Verstellteiles (31) sind aus dessen Materialstärke ausgeformt und mit einem Längenende mit dem Verstellteil (31) verbunden und weisen am anderen, in Herauszugsrichtung des Steckverbinders (6) hinteren Längenende aus der Plattenebene herausstehende Rastnasen (32a) auf.

Das Verstellteil (31) hat eine rechteckige, den Steckverbinder (6) mindestens auf seiner gesamten Länge und auf seiner Breite überdeckende Plattengrundform, bildet am auszugsseitigen Längenende eine geringfügig über die Stecker- bzw. Buchsenteile (20) vorstehende Auszugskante (31a) und besitzt mehrere auf die Dome (7) aufsteckbare Löcher (33).

Der Steckverbinder (6) wird mit dem plattenförmigen Verstellteil (31) in der eingeschobenen Stellung durch beidendseitige Rastmittel (11) der Schiebeführung (9) oder durch ein endseitiges, die Einschubstellung begrenzendes Rastmittel (11) und eine in Auszugsrichtung verlaufende Breitenverjüngung der Schiebeführung (9) lagefixiert und wird in der herausgezogenen Stellung durch die Rastzungen (32) arretiert, welche mit ihren Rastnasen (32a) außenseitig vor dem Rand (5a) der Aussparung (5) hochstehen. Bei der Ausführung nach Fig. 13 bis 19 hat jede Leuchte einen herausziehbaren, mit einem Verstellteil (31) ausgestatteten Steckverbinder (6) -Fig. 17- und einen im Gehäuse (1) festgelegten Steckverbinder (6) ohne Verstellteil (31) -Fig. 18- für das Leuchtenaneinanderreihen. Zum Herausziehen des Steckverbinders (6) wird an der außenseitigen Auszugskante (31a) des Verstellteiles (31) ein Werkzeug, wie Zange, angesetzt, so daß dann die aus Steckverbinder (6) und Verstellteil (31) gebildete Baueinheit in der Schiebeführung (9) nach außen herausgezogen werden kann, bis die gegen die Außenwand (13) stoßenden Dome (7) die Herauszugsgröße begrenzen und gleichzeitig die Rastzungen (32) vor der Außenwand verrasten und somit die ausgezogene Stellung fixieren. Zum Hineinschieben des Steckverbinders (6) werden die Rastzungen (32) mit ihren Nasen (32a) durch ein Werkzeug, wie Schraubendreher, gegen den Steckverbinder (6) von der Kante (5a) weggedrückt und dann erfolgt das Einschieben des Steckverbinders (6), der dann in der eingeschobenen Lage durch das Rastmittel (11) fixiert wird. Die Endkappe (4) mit Schiebeführung (9) und Abstands- und Führungsstück (34) ist einstückig aus Kunststoff hergestellt.

An der Wandung (21) der Abdeckkappe (4) ist ein Abstandshalter- und Führungsstück (34) in Rohrform angeformt, welches die beiden Profile (1a, 1b) des Gehäuses (1) im Abstand hält und eine Führung für die Verbindungsschrauben (35) der beiden Gehäuseprofile (1a, 1b) bildet.

## Patentansprüche

1. Leuchtstoffleuchte mit einem langgestreckten, in sich elektrische Betriebsbauelemente aufnehmenden und außenseitig Fassungssockel (2) für eine Leuchtstoffröhre (3) tragenden Gehäuse (1), das an beiden Stirnenden durch eine Endkappe (4) verschlossen ist, welche jeweils eine Aussparung (5) zum Zugang zu einem im Gehäuse (1) angeordneten, elektrischen Steckverbinder (6) in Form eines Stecker- oder Buchsenteiles (20) haben und wobei die Steckverbinder (6) zum Aneinanderreihen von Leuchtstoffleuchten durch die Aussparung (5) der Endkappen (4) teilweise aus dem Gehäuse (1) herausschiebbar und in beiden Stellungen lagefixierbar sind,
wobei am Steckverbinder (6) ein Verstellteil (8/31) festgelegt ist und die Endkappe (4) eine sich in das Gehäuse (1) hinein erstreckende Schiebeführung (9) aufweist, in der der Steckverbinder (6) und/oder das Verstellteil (8/31) verschiebbar lagert,
dadurch gekennzeichnet, daß das Verstellteil (8/31) mit dem Steckverbinder (6) mittels einer in Schieberichtung verlaufenden Schraube (10) oder manuell verschiebbar und durch die Schraube (10) und/oder durch Rastmittel (11/12/32) in beiden Verschiebestellungen arretierbar ist und daß die Endkappe (4) mit einer Außenwand (13) und einer in Verlängerung der Schiebeführung (9) sich erstreckenden Wand (21) ein Winkelteil bildet, in dessen einem Winkelende die Schiebeführung (9) sich erstreckt und wobei alle Kappenteile (13, 21, 9/34) einstückig aus Kunststoff geformt sind und das Verstellteil (8/31) aus Kunststoff besteht.

2. Leuchtstofflampe nach Anpruch 1, dadurch gekennzeichnet, daß an der Wandung (21) der Abdeckkappe (4) ein Abstandshalter- und Führungsstück (34) in Rohrform angeformt ist, welches die beiden Profile (1a, 1b) des Gehäuses (1) im Abstand hält und eine Führung für die Verbindungsschrauben (35) der beiden Gehäuseprofile (1a, 1b) bildet.

3. Leuchtstoffleuchte nach Anspruch 1, dadurch gekennzeichnet, daß die Schiebeführung (9) in Verlängerung der Aussparung (5) rechtwinklig zu der die Aussparung (5) aufweisenden Kappen-Außenwand (13) verläuft und als im Querschnitt hinterschnittenes, teilweise offenes Profil einteilig mit der Endkappe (4) ausgebildet ist und mindestens den Steckverbinder (6) geführt umgreift.

4. Leuchtstoffleuchte nach einem der Ansprüche 1 bis 3, dadurch gekennzeichnet, daß die Schiebeführung (9) einen rechteckig-C-förmigen Querschnitt hat und drei Anlagewände (14,15,16) und zwei Anlagekanten (17,18) für den Anschlußblock (19) des Steckverbinders (6) bildet.

5. Leuchtstoffleuchte nach einem der Ansprüche 1 bis 5, dadurch gekennzeichnet, daß das auf den Domen (7) des Anschlußblockes (19) des Steckverbinders (6) aufgesteckt oder in Löchern (7a) des Steckverbinder-Anschlußblockes (19) durch Stecken festgelegte Verstellteil (8) von einem säulenförmigen Quadrat- oder Rechteckblock gebildet ist und an den an der offenen Seite der Schiebeführung (9) verlaufenden Anlagekanten (17, 18) verschiebbar geführt anliegt.

6. Leuchtstoffleuchte nach einem der Ansprüche 1 bis 5, dadurch gekennzeichnet, daß von der Außenseite der Kappenaußenwand (13) eine Schraube (10) in den Verstellblock (8) zur Verschiebung des Verstellblockes (8) mit Steckverbinder (6) eingeschraubt ist, die zwischen zwei benachbarten Domen (7) hindurchgreift (Fig. 3 bis 5).

7. Leuchtstoffleuchte nach einem der Ansprüche 1 bis 6, dadurch gekennzeichnet, daß eine Anlagewandung (16) der Schiebeführung (9) als federnde Zunge (16a) mit Rastvorsprüngen (11) für die Arretierung des durch die Schraube (10) in das Gehäuse (1) hineingeschobenen und aus dem Gehäuse (1) herausgeschobenen Steckverbinders (6) ausgebildet ist (Fig. 2 und 4).

8. Leuchtstoffleuchte nach einem der Ansprüche 1 bis 6, dadurch gekennzeichnet, daß eine Anlagekante (18) der Schiebeführung (9) in sich federnd ausgebildet und mit Rastvorsprüngen (11) für die Arretierung des mit den Steckverbinder (6) durch die Schraube (10) in das Gehäuse (1) hinein und aus dem Gehäuse (1) herausgeschobenen Verstellblockes (8) versehen ist (Fig. 4).

9. Leuchtstoffleuchte nach einem der Ansprüche 1 bis 5, dadurch gekennzeichnet, daß der Verstellblock (8) eine angespritzte, federnde Zunge (23) mit einem daran angeformten Rastnocken (12) aufweist, mit dem der Verstellblock (8) in beiden Verschiebestellungen in jeweils ein Loch (24) einer Kappenwandung (21) neben der Schiebeführung (9) einrastet (Fig. 6 und 7).

10. Leuchtstoffleuchte nach einem der Ansprüche 1 bis 5 und 8, dadurch gekennzeichnet, daß die federnde Zunge (23) von einem an einem Säulenende des Verstellblockes (8) durch eine ausgenommene Nut (25) elastisch gegenüber dem Verstellblock (8) bewegbaren Steg gebildet ist, der auf seinem freien, bewegbaren Randbereich den Rastnocken (12) mit kreisförmiger oder eckiger Grundform angeformt trägt.

11. Leuchtstoffleuchte nach einem der Ansprüche 1 bis 5 und 8 oder 9, dadurch gekennzeichnet, daß auf dem Rastnocken (12) der federnden Verstellblockzunge (23) ein Betätigungsstift (27) angeformt ist (Fig. 8 und 9).

12. Leuchtstoffleuchte nach Anspruch 9 oder 10, dadurch gekennzeichnet, daß in der die beiden Löcher (24) für den Rastnocken (12) des Verstellblockes (8) zeigenden Wandung (21), der Endkappe (4) und der diese Wandung (21) übergreifenden Wand des Gehäuses (1) deckungsgleich zu den Löchern (24) je eine Betätigungsöffnung (26) für den Rastnocken (12) ausgespart ist.

13. Leuchtstoffleuchte nach einem der Ansprüche 9 bis 11, dadurch gekennzeichnet, daß zwischen den beiden Löchern (24) für den Rastnocken (12) des Verstellblockes (8) in der Wandung (21) der Endkappe (4) und in der Wandung des Gehäuses (1) ein Längsschlitz (28) für den Betätigungsstift (27) des Rastnockens (12) zur Verschiebung ausgespart ist.

14. Leuchtstoffleuchte nach einem der Ansprüche 1 bis 13, dadurch gekennzeichnet, daß das Verstellteil (31) von einer auf den Domen (7) durch Steckverbindung festgelegten Platte gebildet ist, die mindestens eine, vorzugsweise zwei Rastzungen (32) aufweist, welche in der aus der Endkappe (4) herausgezogenen Kupplungsstellung hinter den Rand (5a) der Endkappe (4) arretierend verrasten (Fig. 14 bis 19).

15. Leuchtstoffleuchte nach einem der Ansprüche 1 bis 14, dadurch gekennzeichnet, daß die beiden Rastzungen (32) des plattenförmigen Verstellteiles (31) aus dessen Materialstärke ausgeformt und mit einem Längenende mit dem Verstellteil (31) verbunden sind und am anderen, in Herauszugsrichtung des Steckverbinders (6) hinteren Längenende aus der Plattenebene herausstehende Rastnasen (32 a) aufweisen.

16. Leuchtstoffleuchte nach einem der Ansprüche 1 bis 15, dadurch gekennzeichnet, daß das Verstellteil (31) eine rechteckige, den Steckverbinder (6) mindestens auf seiner gesamten Länge und auf seiner Breite überdeckende Plattengrundform hat, am auszugsseitigen Längenende eine geringfügig über die Stecker- bzw. Buchsenteile (20) vorstehende Auszugskante (31a) aufweist und mehrere auf die Dome (7) aufsteckbare Löcher (33) zeigt.

17. Leuchtstoffleuchte nach einem der Ansprüche 1 bis 6, dadurch gekennzeichnet, daß der Steckverbinder (6) mit plattenförmigen Verstellteil (31) in der eingeschobenen Stellung durch beidendseitige Rastmittel (11) der Schiebeführung (9) oder durch ein endseitiges, die Einschiebestellung begrenzendes Rastmittel (11) und eine in Auszugsrichtung verlaufende Breitenverjüngung der Schiebeführung (9) lagefixiert und in der herausgezogenen Stellung durch die Rastzungen (32) arretiert ist.

## Claims

1. Fluorescent light fitting with an elongate housing (1) accommodating inside it electrical service components and on the outside having lampholder backplates (2) for a fluorescent tube (3), said housing (1) being closed at both end faces by an end cover (4) which in each case features a recess (5) giving access to an electrical plug-in connector (6) disposed in the housing (1) and which is in the form of a plug or socket element (20), and the plug-in connectors (6) being adapted to be pushed partly out of the housing (1) through the recess (5) in the end covers (4) and to be positionally fixed in both positions so as to allow fluorescent light fittings to be arranged side by side,
there being an adjustment element (8/31) located on the plug-in connector (6) and the end cover (4) featuring a sliding guide (9) extending into the housing (1) and in which the plug-in connector (6) and/or the adjustment element (8/31) is displaceably mounted,
characterised in that the adjusting element (8/31) is adapted to be displaced with the plug-in connector (6) by means of a screw (10) extending in the slide direction or else manually, and to be locked in both displacement positions by the screw (10) and/or by locking means (11/12/32) and that with one external panel (13) and one panel (21) extending in prolongation of the sliding guide (9) the end cover (4) forms an angle piece in one angular extremity of which extends the sliding guide (9), and all the elements of the cover (13, 21, 9/34) having been moulded in one piece from plastic and the adjustment element (8/31) consisting of plastic.

2. Fluorescent light fitting according to claim 1, characterised in that moulded on the panel (21) of the blanking cap (4) is a spacing and guiding piece (34) in the shape of a tube, which holds the two profiles (1a, 1b) of the housing (1) apart and forms a guide for the connecting screws (35) of the two housing profiles (1a, 1b).

3. Fluorescent light fitting according to claim 1, characterised in that the sliding guide (9) runs in prolongation of the recess (5) at a right angle to the cover's outer panel (13) incorporating the recess, and takes the form of a partially open profile which is integral with the end cover (4) and undercut in cross-section, and which engages around at least the plug-in connector (6).

4. Fluorescent light fitting according to any of claims 1 to 3, characterised in that the sliding guide (9) has a cross-section in the shape of a rectangular C and forms three contact panels (14, 15, 16) and two contact edges (17, 18) for the terminal block (19) of the plug-in connector (6).

5. Fluorescent light fitting according to any of claims 1 to 4, characterised in that the adjustment element (8) pushed onto the domes (7) of the terminal block (19) of the plug-in connector (6) or push-located in holes (7a) in the plug-in connector terminal block (19) is formed by a column-shaped square or rectangular block and bears in a displaceable manner against the contact edges (17, 18) running along the open face of the sliding guide (9).

6. Fluorescent light fitting according to any of claims 1 to 5, characterised in that from the outer face of the cover's outer panel (13) a screw (10) is screwed into the adjusting block (8) to displace the adjusting block (8) and plug-in connector (6), and said screw (10) engages between two adjacent domes (7) (Figs. 3 to 5).

7. Fluorescent light fitting according to any of claims 1 to 6, characterised in that one contact panel (16) of the sliding guide (9) takes the form of a resilient tab (16a) with locking projections (11) for clamping the plug-in connector (6) pushed by the screw (10) into the housing (1) and pushed out of the housing (1) (Figs. 2 and 4).

8. Fluorescent light fitting according to any of claims 1 to 6, characterised in that one contact edge (18) of the sliding guide (9) is of resilient construction and is provided with locking projections (11) for clamping the adjusting block (8) pushed by the screw (10) together with the plug-in connector (6) into the housing (1) and out of the housing (1) (Fig. 4).

9. Fluorescent light fitting according to any of claims 1 to 5, characterised in that the adjusting block (8) incorporates an injection-moulded, resilient tab (23) with a locking cam (12) moulded onto it, by means of which in both displacement positions the adjusting block (8) locks into a respective hole (24) in a cover panel (21) alongside the sliding guide (9) (Figs. 6 and 7).

10. Fluorescent light fitting according to any of claims 1 to 5 and 8, characterised in that the resilient tab (23) is formed by a crosspiece adapted to move at one end of the column of the adjusting block (8), flexibly with respect to the adjusting block (8), through a recessed groove (25), and on its free, movable rim portion said crosspiece has moulded on it the locking cam (12) of circular or angular basic shape.

11. Fluorescent light fitting according to any of claims 1 to 5 and 8 or 9, characterised in that an operating pin (27) is moulded on the locking cam (12) of the resilient adjusting block tab (23) (Figs. 8 and 9).

12. Fluorescent light fitting according to claim 9 or 10, characterised in that in the panel (21) revealing the two holes (24) for the locking cam (12) of the adjusting block (8), the end cover (4) and the panel of the housing (1) that overlaps said panel (21), a respective operating opening (26) for the locking cam (12) is incorporated to coincide with the holes (24).

13. Fluorescent light fitting according to any of claims 9 to 11, characterised in that between the two holes (24) for the locking cam (12) of the adjusting block (8) in the panel (21) of the end cover (4) and in the panel of the housing (1), a slot (28) for the operating pin (27) of the locking cam (12) is incorporated to allow for displacement.

14. Fluorescent light fitting according to any of claims 1 to 13, characterised in that the adjusting element (31) is formed by a plate located on the domes (7) by a push-fitting and featuring at least one, preferably two, locking tabs (32) which lodge in locking fashion behind the rim (5a) of the end cover (4) in the coupling position pulled out from the end cover (4) (Figs. 14 to 19).

15. Fluorescent light fitting according to any of claims 1 to 14, characterised in that the two locking tabs (32) of the plate-shaped adjusting element (31) are formed out of material therefrom and are joined by one longitudinal extremity to the adjusting element (31) and at the other longitudinal extremity, at the rear in the direction in which the plug-in connector (6) is pulled out, feature locking lugs (32a) which protrude from the plane of the plate.

16. Fluorescent light fitting according to any of claims 1 to 15, characterised in that the adjusting element (31) has a rectangular basic plate shape which covers the plug-in connector (6) at least over its entire length and over its width, at the longitudinal extremity on the pull-out side features a pull-out rim (31a) which protrudes slightly over the plug and socket elements (20) and has a plurality of holes (33) adapted to be pushed onto the domes (7).

17. Fluorescent light fitting according to any of claims 1 to 6, characterised in that the plug-in connector (6) with the plate-shaped adjusting element (31) is positionally fixed in the pushed-in position by locking means (11) on both end faces of the sliding guide (9) or by a locking means (11) on the end face which delimits the push-in position and by a sliding guide (9) portion of tapering width which extends in the pull-out direction and is clamped in the pulled-out position by the locking tabs (32).

## Revendications

1. Lampe fluorescente avec un boîtier allongé (1), accueillant des éléments électriques de fonctionnement et portant à l'extérieur des socles de support (2) pour un tube fluorescent (3), lequel boîtier (1) est fermé à chacune de ses deux extrémités frontales par une chape (4) qui présente un évidement (5) permettant l'accès à des connecteurs électriques mâles-femelles logés dans le boîtier (1) sous forme de fiches ou de douilles (20), les connecteurs mâles-femelles pouvant être sortis partiellement hors du boîtier (1) par les évidements (5) des chapes d'extrémités (4) et orientés fixement dans les deux positions positionnés pour permettre de mettre des tubes fluorescents à la file et
une pièce de réglage (8/31) étant fixée au connecteur mâle-femelle (6) et la chape d'extrémité (4) présentant une glissière de guidage (9) qui s'étend à l'intérieur du boîtier et dans lequel le connecteur mâle-femelle (6) et/ou la pièce de réglage (8/31) sont montés étant déplaçables,
caractérisée en ce que
la pièce de réglage (8131), munie du connecteur mâle-femelle (6), peut être déplacée à l'aide d'une vis (10) s'étendant dans le sens de coulissement ou manuellement et bloquée, dans les deux positions de déplacement, à l'aide de la vis (10) et/ou d'auxilaires d'arrêt (11/12/32) et que
la chape d'extrémité (4) forme une pièce angulaire avec la paroi extérieure (13) et une paroi (21) s'étendant en prolongement de la glissière de guidage (9), pièce angulaire dans l'extrémité de l'une des branches de laquelle la glissière de guidage (9) s'étend, toutes les pièces de la chape (13, 21, 9/34) étant formées, solidairement, d'une seule pièce en matière plastique et la pièce de réglage (8/31) étant également en matière plastique.

2. Lampe fluorescente selon la revendication 1,
caractérisée en ce qu'
une pièce d'écartement et de guidage (34) est formée, en forme de tube, à partir de la paroi (21) de la chape (4) et maintient les deux profilés (1a, 1b) du boîtier (1) à distance et forme un guidage pour les vis de raccordement (35) des deux profilés (1a, 1b) du boîtier (1).

3. Lampe fluorescente selon la revendication 1,
caractérisée en ce que
la glissière de guidage (9) s'étend, dans le prolongement de l'évidement (5), en formant un angle droit par rapport à la paroi (13) de la chape présentant l'évidement (5) et, conçu sous forme de profilé partiellement ouvert, de section transversale contre-dépouillée, est formé d'une seule pièce à partir de la chape d'extrémité (4), faisant ainsi corps avec elle, et embrasse, au moins, le connecteur mâle-femelle (6) guidé.

4. Lampe fluorescente selon l'une des revendications 1 à 3,
caractérisée en ce que
la glissière de guidage 9) présente une secteur transversale rectangulaire en forme de C et forme trois parois de contact (14, 15, 16) et deux bords de contact (17, 18) pour le bloc de raccordement (19) du connecteur mâle-femelle (6).

5. Lampe fluorescente selon l'une des revendications 1 à 4,
caractérisée en ce que
la pièce de réglage (8) enfichée sur les dômes (7) du bloc de raccordement (19) du connecteur mâle-femelle (6) ou dans des trous (7a) équipant le bloc de raccordement (19) est formé par un bloc carré ou rectangulaire en forme de colonne qui, guidé, déplaçable par glissement, vient prendre appui contre les bords de contact (17, 18) qui s'étendent sur le côté ouvert de la glissière de guidage (9).

6. Lampe fluorescente selon l'une des revendications 1 à 5,
caractérisée en ce que,
du côté extérieur de la paroi externe (13) de la chape, une vis (10) est vissée dans le bloc de reglage (8) afin de permettre de déplacer le bloc de réglage (10) avec le connecteur mâle-femelle, cette vis (10) passant entre deux dômes (7) voisins (cf. fig. 3 à 5).

7. Lampe fluorescente selon l'une des revendications 1 à 6,
caractérisée en ce que
l'une des parois de contact (16) de la glissière de guidage (9) est conçue sous forme de languette élastique (16a) avec saillies d'arrêt (11) pour bloquer le connecteur mâle-femelles (6) poussé dans et hors du boîtier (1) à l'aide de la vis (10) (cf. fig. 2 et 4).

8. Lampe fluorescente selon l'une des revendications 1 à 6,
caractérisée en ce que
l'un des bords de contact (18) de la glissière de guidage (9) est conçu élastique en lui-ême et est pourvu de saillies d'arrêt (11) pour bloquer le bloc de réglage (8) poussé, avec le connecteur mâle-femelle, dans et hors du boîtier à l'aide de la vis (10) (cf. fig. 4).

9. Lampe fluorescente selon l'une des revendications 1 à 5,
caractérisée en ce que
le bloc de réglage (8) présente une languette élastique (23) avec un mentonnet d'arrêt (12) formé d'une pièce avec elle et à l'aide duquel le bloc de réglage (8) est enclenché, dans les deux positions de déplacement, dans un trou respectif (24) pratiqué dans une paroi (21) de la chape, à côté de la glissière de guidage (9) (cf. fig. 6 et 7).

10. Lampe fluorescente selon l'une des revendications 1 à 5 et 8,
caractérisée en ce que
la languette élastique (23) consiste en une pièce qui, formée à une extrémité de la colonne du bloc de réglage (8) et faisant ressort, est mobile par rapport au bloc de réglage (8), à travers une rainure (25), et porte, sur sa zone marginale mobile, libre, le mentonnet d'arrêt (12) qui forme corps avec elle et présente une forme arrondie ou angulaire.

11. Lampe fluorescente selon l'une des revendications 1 à 5 et 8,
caractérisée en ce que,
sur le mentonnet d'arrêt (12) de la languette de réglage élastique (23), une tige d'actionnement (27) est formée faisant corps avec lui (fig. 8 et 9).

12. Lampe fluorescente selon la revendication 9 ou 10,
caractérisée en ce que,
dans la paroi (21) de la chape d'extrémité (4) pourvue des deux trous (24) accueillant le mentonnet d'arrêt (12) du bloc de réglage (8) ainsi que dans la paroi du boîtier (1) embrassant cette paroi (21), une ouverture d'actionnement (26) est pratiquée pour le mentonnet d'arrêt (12), ces ouvertures d'actionnement (26) coïncidant, respectivement, avec les trous (24).

13. Lampe fluorescente selon l'une des revendications 9 à 11,
caractérisée en ce que,
pour la tige d'actionnement (27) du mentonnet d'arrêt (12) du bloc de réglage (8), aux fins de déplacement, une fente longitudinale (28) est pratiquée entre les deux trous (24), dans la paroi (21) de la chape d'extrémité (4) et dans la paroi du boîtier (1).

14. Lampe fluorescente selon l'une des revendications 1 à 13,
caractérisée en ce que
la pièce de réglage (31) consiste en une plaque qui, enfichée sur les dômes (7), présente au moins une, de préférence deux languettes d'arrêt (32) qui s'enclenchent, bloquantes, derrière le bord (5a) de la chape d'extrémité (4), en position tirée hors de la chape d'extrémité (4) (cf. fig. 14 à 19).

15. Lampe fluorescente selon l'une des revendications 1 à 3,
caractérisée en ce que
les deux languettes d'arrêt (32) de la pièce de réglage en forme de plaque (31) sont formées, faisant corps, dans la même épaisseur de matière et reliées à la pièce de réglage (31) par l'une de leurs extrémités longitudinales, tandis que leur autre extrémité longitudinale, à l'arrière, dans le sens de tirage à l'extérieur, présente des mentonnets d'arrêt (32a) en saillie au-dessus du niveau de la plaque.

16. Lampe fluorescente selon l'une des revendications 1 à 15,
caractérisée en ce que
la pièce de réglage (31) a la forme d'une plaque rectangulaire recouvrant le connecteur mâle-femelle (6) au moins sur la totalité de sa longueur et de sa largeur, que son extrémité longitudinale, côté tirage, présente un bord de tirage (31a) légèrement en saillie par rapport aux fiches mâles et femelles (20) et est pourvue de plusieurs trous (33) dans lesquels les dômes viennent s'emboîter.

17. Lampe fluorescente selon l'une des revendications 1 à 6,
caractérisée en ce que
le connecteur mâle-femelle (6) avec la pièce de régalge (31) en forme de plaque est positionné fixement en position rentrée à l'aide d'éléments d'arrêts bilatéraux (11) de la glissière de guidage (9) ou par un élément d'arrêt (11) d'extrémité limitant la position de rentrée et un amincissement en largeur de la glissière de guidage (9) dans le sens de sortie, et est bloqué en position sortie à l'aide des languettes d'arrêt (32).
